# EUROPÄISCHE PATENTSCHRIFT

(11) **EP 1 998 896 B1**
(45) Veröffentlichungstag und Bekanntmachung des Hinweises auf die Patenterteilung: **13.12.2017**
(21) Anmeldenummer: 07727173.2
(22) Anmeldetag: 21.03.2007
(51) Int. Cl.: B04B 1/20, B04B 11/04

(54) **VOLLMANTEL-SCHNECKENZENTRIFUGE MIT ABFLUSSÖFFNUNGEN ZUR TEIL- UND RESTENTLEERUNG DER TROMMEL**
FULLY JACKETED SCREW CENTRIFUGE WITH EFFLUX ORIFICES FOR PARTIAL AND RESIDUAL EMPTYING OF THE DRUM
CENTRIFUGEUSE A VIS ET ENVELOPPE PLEINE DOTEE D'OUVERTURES D'EVACUATION POUR LE VIDAGE PARTIEL ET LE VIDAGE RESIDUEL DU TAMBOUR

(30) Priorität: 30.03.2006 DE 102006015211; 01.07.2006 DE 102006030477
(43) Veröffentlichungstag der Anmeldung: 10.12.2008
(73) Patentinhaber: GEA Mechanical Equipment GmbH, 59302 Oelde (DE)
(72) Erfinder: HORSTKÖTTER, Ludger, 59320 Ennigerloh (DE); BEYER, Hans-Joachim, 59320 Ennigerloh (DE); HORBACH, Ulrich, 59071 Hamm (DE); DROSTE, Johannes, 58720 Rosendahl (DE)
(74) Vertreter: Specht, Peter
(86) Internationale Anmeldenummer: PCT/EP2007/052697
(87) Internationale Veröffentlichungsnummer: WO 2007/113113

(56) Entgegenhaltungen:
- DE-A1- 4 130 759
- DE-A1- 10 209 925
- DE-C1- 3 728 901
- GB-A- 998 669

## Beschreibung

Die Erfindung betrifft eine Vollmantel-Schneckenzentrifuge nach dem Oberbegriff des Anspruchs 1.

Vollmantel-Schneckenzentrifugen sind in verschiedensten Ausführungsformen bekannt. Beim Auslaufen der Trommel bricht der Flüssigkeitsring in der Trommel unterhalb einer Grenzdrehzahl zusammen, so dass sich die Restflüssigkeit unten in der Trommel sammelt. Um eine vollständige Entleerung der jetzt noch verbleibenden Restflüssigkeit durchführen zu können bzw. um eine Entleerung über die Feststoffseite oder die Flüssigkeitsseite zu verhindern, ist es bekannt, die Restflüssigkeit durch separate Abflussöffnungen abzuleiten, in die in der gattungsgemäßen DE 41 30 759 A1 beispielsweise federbelastete Ventile oder Schieber eingesetzt sind.

Zum Stand der Technik sei ferner die DE 36 209 12 genannt, in der vorgeschlagen wird, den Flüssigkeitsaustrag allein durch Öffnungen im Trommelmantel zu realisieren, denen kegelartige Einstellorgane zugeordnet sind, die jeweils mittels separaten Kolben-Zylinder-Einheiten oder Schiebern betätigbar sind. Weitere Konstruktionen der Standes der Technik offenbaren die DE 39 11 320 A1 und die DE 37 28 901 C1.

Die vorstehend beschriebenen Konstruktionen sind relativ aufwendig und anfällig für Funktionsstörungen. Ihre Vereinfachung ist daher die Aufgabe der Erfindung.

Die Erfindung löst diese Aufgabe durch den Gegenstand des Anspruchs 1.

Nach dem Kennzeichen des Anspruchs 1 ist der wenigstens einen oder den mehreren weiteren Abflussöffnung(en) als Schließeinrichtung ein relativ zur Tommelachse axial verschieblicher, sich im Betrieb mit der Trommel mitdrehender Ring zugeordnet, dem eine Betätigungseinrichtung zugeordnet ist, mit welcher der Ring in eine die Abflussöffnung(en) öffnende Stellung und eine diese - vollständig - verschließende Stellung verschiebbar ist. Diese Konstruktion baut einfach und ist besonders funktionssicher, da sie auf störungsanfällige Ventiltechnik oder Einzelschieber verzichtet.

Sie ermöglicht zudem gleichzeitig ein Öffnen und Schließen aller Entleerungs- bzw. Auslassöffnungen mit nur einer einzigen übergreifenden Betätigungseinrichtung. Bei CIP (Cleaning-In Process)-Anwendungen entfällt ein vorheriges Abfahren der Trommel, denn das CIP-Programm kann direkt nach der Entleerung bei sich noch drehender Trommel oder sogar ohne Drehzahlreduzierung gestartet werden.

Beim Abfahren wird eine unerwünschte Restentleerung - insbesondere zur Feststoffseite hin - auf einfache Weise vermieden. Beim Zusammenbruch des Flüssigkeitsspiegels infolge zunehmender Drehzahlverringerung erfolgte dagegen beim Stand der Technik u.U. ein Überschwappen von Flüssigkeit durch die Abläufe der Trommel. Flüssigkeitsschwingungen beim Stoppen der Trommel werden ebenfalls vermieden.

Zum Stand der Technik wird auch die DE 102 09 025 A1 genannt, die in Fig. 4 einen axial außerhalb einer Trommelöffnung verschieblichen Ring offenbart, der aber die Öffnung nicht verschließen kann, da sein Außenumfang derart größer ist als der Außenumfang der Trommel in diesem Bereich, dass zwischen den Elementen Trommel und Ring stets ein Spalt verbleibt. Bei der Erfindung verschließt der Ring dagegen die Abflussöffnungen vollständig, da der Innendurchmesser des vorzugsweise umfangsgeschlossenen Ringes und der Außendurchmesser der Trommel entsprechend aufeinander abgestimmt sind.

Vorzugsweise ist die Betätigungseinrichtung als fluidische, insbesondere hydraulische Betätigungseinrichtung ausgelegt. Eine derartige Betätigungseinrichtung baut kompakt, ist besonders betriebssicher und auch an der sich drehenden Trommel relativ einfach zu realisieren.

Nach einer besonders einfach zu realisierenden und kostengünstigen Variante sind die Abflussöffnungen als Durchbrüche, insbesondere Bohrungen oder Langlöcher, im Trommelmantel der Trommel ausgebildet. Die letztgenannte Variante bietet sich dazu an, besonders wirksam auch eine Feststoffphase auszutragen, da die Langlöcher einen relativ großen Querschnitt aufweisen können. Die Langlöcher erstrecken sich vorzugsweise in Umfangsrichtung.

Nach einer weiteren vorteilhaften Ausgestaltung sind die Abflussöffnungen axial vor dem kontinuierlich wirkenden Flüssigkeitsaustrag angeordnet, der insbesondere mittels Schälscheibe oder mittels weiteren Öffnungen im Trommeldeckel erfolgt.

Dabei ist es besonders vorteilhaft, wenn die Abflussöffnungen derart im Trommelmantel der Trommel ausgebildet sind, dass sie radial außerhalb eines Trenn- und/oder Klärtellerpaketes aus Tellern liegen, wobei das Klärtellerpaket dem kontinuierlichen Flüssigkeitsaustrag vorgeschaltet ist. Tellerpakete in Dekantern sind z.B. aus der DE 100 65 060 A1 bekannt.

Gerade in diesem Bereich sind die ergänzenden Abflussöffnungen jeweils besonders sinnvoll, denn sie können nicht nur zum Ablass eines Restflüssigkeitsspiegels sondern auch zur Teilentleerung (z.B. eines Teilvolumens von 101) während der Produktion bzw. der Verarbeitung bei voller Drehzahl genutzt werden.

Alternativ ist auch eine Anordnung der Abflussöffnungen im Trommeldeckel realisierbar.

So ist insbesondere im Betrieb bei noch schnell drehender Trommel eine Ableitung von fließfähigem Feststoff oder Produkt, welches sich am Innenumfang des Trommelmantels in diesem axialen Bereich der Trommel angesammelt hat, möglich.

An sich bekannt sind auch gattungsfremde, selbstentleerende Trommelseparatoren bekannt, so aus der aus der DE 38 21 486 A1 oder der DE 38 29 158 A1, die Ringschieber zum Verschließen von Feststoffaustragsöffnungen aufweisen. Bei einem erfindungsgemäßen Dekanter sind dagegen nunmehr zusätzliche Austragsöffnungen vorgesehen, welche die kontinuierlichen Feststoffaustragsöffnungen am konischen Ende der Trommel nicht etwa ersetzen sondern ergänzen, um insbesondere Restentleerungen der Trommel zu vereinfachen.

Weitere vorteilhafte Ausgestaltungen sind den übrigen Unteransprüchen zu entnehmen.

Nachfolgend wird die Erfindung anhand eines Ausführungsbeispiels näher erläutert. Es zeigt:
Fig.1 eine Ausschnittansicht einer ersten Vollmantel-Schneckenzentrifuge in einer ersten Betriebsstellung:
Fig.2 eine Ausschnittansicht einer zweiten Vollmantel-Schneckenzentrifuge;
Fig. 3 die Vollmantel-Schneckenzentrifuge aus Fig. 2 in einer zweiten Betriebsstellung;
Fig.4 eine Ausschnittansicht einer dritten Vollmantel-Schneckenzentrifuge in einer ersten Betriebsstellung: und
Fig.5 eine bekannte Vollmantel-Schneckenzentrifuge.

Fig. 5 zeigt eine Vollmantel-Schneckenzentrifuge mit einer um eine horizontale Drehachse drehbaren Trommel 1, die einen zylindrischen Abschnitt 2 und einen sich verjüngenden Abschnitt 3 aufweist. In der Trommel 1 ist eine drehbare Schnecke 4 angeordnet, wobei die Ausgestaltung und Betriebsweise derart ist, dass die Trommel 1 und die Schnecke 4 im Betrieb eine - in der Regel relativ geringe - Differenzdrehzahl aufweisen. Das Trommellager trägt das Bezugszeichen 26.

Die Vollmantel-Schneckenzentrifuge dient dazu, ein durch ein Zulaufrohr 5 und einen Verteiler 6 in den Schleuderraum 7 in der Trommel 1 geleitetes Produkt zumindest in eine Feststoffphase und eine oder mehrere Flüssigkeitsphasen zu trennen. Aufgrund des Dichteunterschiedes sammelt sich die Feststoffphase außen in der Trommel 1, von wo sie von der Schnecke in Richtung eines Feststoffaustrages 8 am sich verjüngenden Ende der Trommel 1 und durch den Feststoffaustrag 8 kontinuierlich aus der Trommel 1 gefördert wird.

Die wenigstens eine Flüssigkeitsphase wird dagegen am gegenüberliegenden Ende der Trommel kontinuierlich durch wenigstens einen Flüssigkeitsaustrag abgeleitet.

Dieser Flüssigkeitsaustrag kann bei einer gattungsgemäßen Trommel nach Art der Fig. 5 erfindungsgemäß auf verschiedene Weise realisiert werden. Derartige Konstruktionen, die bei einem Dekanter, der ansonsten dem der Fig. 5 entsprechen kann, zum Einsatz kommen können, zeigen die Fig. 1 bis 4.

So weist in der Regel ein die Trommel 1 am zylindrischen Ende verschließender Trommeldeckel 14 wenigstens eine wehrartige Durchlassöffnung 9 auf, die den Flüssigkeitsaustrag bildet (angedeutet in Fig. 2 und 3). Es ist aber auch eine Ableitung in anderer Form z.B. durch eine Schälscheibe 22 (Fig. 1) möglich. Sollen mehrere Flüssigkeitsphasen abgeleitet werden, werden diese durch Flüssigkeitsauslasse auf verschiedenen Radien des Schleuderraums 7 abgeführt. Der Flüssigkeitsaustrag erfolgt kontinuierlich.

Die Zentrifuge der Fig. 1 weist in Ergänzung bzw. Abwandlung der bekannten Konstruktion der Fig. 5 weitere - hier vorteilhaft am Außenumfang des Trommelmantels umfangsverteilte - Abflussöffnungen 10 auf, denen eine Verschlusseinrichtung zugeordnet ist, welche es ermöglicht, die Abflussöffnungen im Betrieb der Trommel 1 zu öffnen und zu verschließen. Vorzugsweise sind wenigstens zwei, insbesondere vier oder mehr, der Abflussöffnungen 10 am Umfang verteilt.

Dass die Abflussöffnungen 10 direkt im Trommelmantel 15 ausgebildet und verteilt sind, hat den Vorteil, dass sie einfach als Durchbrüche in diesem Bauteil ausgebildet werden können und dass nicht eine Führung von Abflusskanälen durch den Trommeldeckel 14 notwendig ist.

Die Verschlusseinrichtung für die Abflussöffnungen 10 ist nach Fig. 1 in einfacher konstruktiver Bauart als zylindrischer Ring 11 ausgebildet, der sich im Betrieb mit der Trommel 1 mitdreht und der auf dem Trommeldeckel 14 und/oder einem mit dem Trommeldeckel verbundenen Bauteil axial verschieblich geführt ist.

Derart kann eine diskontinuierliche bzw. nur im entsprechenden Betriebsfall zu realisierende Flüssigkeitsableitung aus der Trommel 1 erreicht werden.

Die Abflussöffnungen 10 sind axial kurz vor dem zum Trommeldeckel 14 gewandten Endbereich des Trommelmantels ausgebildet. Der Trommelmantel weist an seinem axialen Ende vor dem Trommeldeckel 14 einen radial vorkragenden Bund 15 auf, der mit einer Stufung 12 versehen ist. Nach Fig. 1 bis 3 sind die Abflussöffnungen vorteilhaft in diesem Bereich ausgebildet.

Der Ring 11 ist hier auf dem Außenumfang des Trommeldeckels 14 verschieblich geführt.

Da sich der Ring 11 im Betrieb mit der Trommel 1 mitdreht, ist es notwendig, ihn auf einfache Weise im Betrieb axial verschieben zu können. Bevorzugt wird dies fluidisch, insbesondere hydraulisch bewirkt.

Nach Fig. 1 ist hierzu im Trommeldeckel 14 eine beispielhaft dargestellte, vorteilhafte Hydraulikkammer 13 ausgebildet, in die sich ein innerer, vorzugsweise scheibenartiger, radialer Ansatz 16 des Ringes 11 hinein erstreckt, so dass sich einseits des Ansatzes 16 eine Öffnungskammer 13a (hier links des Ansatzes) und auf der anderen Seite des Ansatzes eine Schließkammer 13b ausbildet. Die Öffnungskammer hat eine größere radiale Erstreckung als die Schließkammer 13b.

Der Ansatz 16 erstreckt sich radial von außen nach innen in die Hydraulikkammer 13 hinein. Radial nach innen hin stehen die Öffnungskammer 13a und die Schließkammer 13b in Wirkverbindung.

In die Schließkammer 13b mündet eine Hydraulikleitung 17, die den Trommeldeckel 14 und ggf. sich hieran anschließende rotierende Teile 23 durchsetzt und die in eine Ringkammer 24 mündet, in deren Bereich ein Übergang zu einer Zuleitung 18 am sich nicht drehenden Zuleitungsrohr 5 realisiert ist.

In der Ringkammer 24 sind Rippen 28 angeordnet, um das aus der im Betrieb nicht rotierenden Zuleitung 18 in die rotierende Ringkammer 24 übertretende Fluid, insbesondere Wasser, mitzunehmen.

Durch eine düsenartige Öffnung 25, die aus der Öffnungskammer 13a nach außen aus der Trommel führt, wird das Hydraulikfluid aus der Öffnungskammer 13a abgeleitet.

In einer Betriebstellung liegt der Ring 11 an der Stufung 12 an und verschließt die Abflussöffnungen 10 (Fig.l; Fig. 2). In der anderen Betriebstellung gibt er diese dagegen frei (Fig. 3), so dass Flüssigkeit aus der Trommel durch diese weiteren Abflussöffnungen 10 abgeleitet wird.

Die Funktion der Hydraulikkammer 13 ist wie folgt:
Strömt Fluid (vorzugsweise Wasser) durch die Zuleitung 18 und tritt in die Ringkammer 24, wird es von den Rippen 28 in Umfangsrichtung mitgenommen und strömt in der Hydraulikleitung 17 nach außen bis in die Hydraulikkammer 13, wo es sich aufgrund der Rotation der Trommel in der Schließkammer 13b sammelt, so dass der Ring 11 aufgrund des auf den Ansatzes in die linke Richtung - also in die Schließstellung gedrückt wird.

Wird weiteres Wasser in die Hydraulikkammer 13 geleitet, tritt es schließlich in die Öffnungskammer 13a über. Ist diese gefüllt, ist die Kraft auf den Ansatz 16 nach rechts - also in die Öffnungsstellung - größer als die Kraft in Schließstellung, so dass sich der Ring 11 nach rechts in die Öffnungsstellung verschiebt.

Wird die Wasserzufuhr in geöffneter Stellung gestoppt, fließt das Wasser durch die Öffnung 25 aus der Öffnungskammer 13a ab. In der Schließkammer 13b verbleibt dagegen aufgrund der Rotation der Trommel Wasser, welches den Ring in Schließstellung verschiebt.

Derart ist bei hoher Funktionssicherheit auf einfache Weise eine präzise und schnelle, definierte Betätigung möglich, was gegenüber dem Stand der Technik einen großen Vorteil darstellt. Es ergibt sich zudem der Vorteil, dass mit nur einem Bauteil - dem Ring 11 - übergreifend alle Abflussöffnungen 10 geöffnet oder verschlossen werden können.

Eine Dichtung 27 in einer Nut in der Stufung 12 dichtet den Spalt zwischen dem Ring 11 und der Trommel in der Schließstellung sicher ab.

Im von der Trommel abgewandten Bereich ist die Hydraulikkammer 13 von einem auf dem Trommeldeckel 14 befestigten Ring 19 verschlossen, welcher auch die Montage des Ringes 11 erlaubt. Ein derartiger Ring 19 findet sich auch in Fig. 2 und 3. Die dargestellte Hydraulikkammer 13 ist kompakt und einfach aufgebaut. Sie könnte alternativ auch auf andere konstruktive Weise realisiert werden, so weit sie die erforderliche Funktion realisiert.

Der Ring 11 der Fig. 1 bis 3 dreht sich mit der Trommel 1 mit, da er die Abflussöffnungen 10 vollständig verschließen können muß. Er liegt auch direkt außen auf der Trommel 1 und dem Trommeldeckel 14 auf.

Es sind daher Dichtungen 29, 30 am Außenumfang der Trommel und des Ringes 19 zum Innenumfang des Ringes 11 hin angeordnet, so dass durch den Spalt zwischen dem Ring und der Trommel bzw. dem Trommeldeckel und dem Ring 19 im wesentlichen kein Fluid austreten kann.

Es liegt ferner ein Dichtring 31 zwischen dem Trommeldeckel 14 und der Trommel 1 und es liegt ein Dichtring 32 zwischen dem Ring 19 und dem Trommeldeckel 14. Auch zwischen dem Trommeldeckel 14 und dem Teil 23 ist ein Dichtring 33 um die Hydraulikleitung 17 herum angeordnet. Weitere Dichtungen 35, 36 finden sich innen an der Schälscheibe.

Nach Fig. 1 ist der Trommeldeckel innen konisch ausgebildet. In diesem Bereich könnte optional auch ein Trenn- und/oder Klärtellerpaket aus Tellern liegen (hier nicht dargestellt), wie es aus der DE 10065 060 bekannt ist.

In diesem Fall sind dann die Abflussöffnungen 10 vorzugsweise derart im Trommelmantel der Trommel 1 ausgebildet, dass sie radial außerhalb des Trenn- und/oder Klärtellerpaktes liegen, das der Schnecke 4 nach- und dem Flüssigkeitsaustrag 9 vorgeschaltet ist.

Auf diese Weise können die Abflussöffnungen 10 auch zur Ableitung von Produkt und/oder Feststoff genutzt werden, welches sich am Innenumfang des Trommelmantels in diesem axialen Bereich der Trommel angesammelt hat. Dabei können die Abflussöffnungen 10 auch radial außerhalb der Schnecke 4 liegen (hier nicht dargestellt).

Vorteilhaft ist hieran auch, dass der Trommeldeckel innen konisch ausgebildet ist, so dass an seiner Außenumfangskontur eine sehr gute Möglichkeit dazu besteht, den Mechanismus bzw. hier die Hydraulik zum Verschieben des Ringes 11 unterzubringen.

Es ist auch denkbar, dass die Hydraulikkammer eine Öffnungskammer aufweist und dass zur Erzeugung der Schließkraft auf den Ring ein oder mehrere Federelemente vorgesehen sind (nicht dargestellt).

Eine alternative Ausführungsform zeigt noch Fig. 4. Der Aufbau dieser Ausführungsform entspricht weitestgehend dem der Fig. 1. Im Unterschied zur Fig. 1 ist es aber vorgesehen, dass die Abflussöffnungen 10 noch mit im Trommeldeckel 14 ausgebildet sind.

Die Außenkontur der Trommel 1 mit dem Trommeldeckel 14 als Gesamtheit verändert sich dadurch quasi nicht, denn nur der Anlagebereich bzw. die "Schnittstelle" zwischen dem Trommeldeckel 14 und der Trommel 1 verschiebt sich: Die Trommel 1 endet hier axial bereits vor den Abflussöffnungen 10.

Die Abflussöffnungen 10 sind axial in dem zur Trommel 1 gewandten Ende des Trommeldeckels 14 ausgebildet. Der Trommeldeckel 14 weist an seinem axialen Ende vor der Trommel 1 ferner vorzugsweise einen radial vorkragenden Bund 37 auf, der mit der Stufung 12 versehen ist und hier außen mit dem Bund 15 der Trommel 1 fluchtet. Der Ring 11 ist hier wiederum auf dem Außenumfang des Trommeldeckels 14 verschieblich geführt.

An der Stufung 12 liegt der Ring 11 in der Verschlussstellung an. Diese Version bietet die Funktionalität des Ausführungsbeispiels der Fig.1. Bei der Herstellung müssen hier keine Abflussöffnungen 10 in den Außenumfang der Trommel 1 eingearbeitet werden.

**Bezugszeichen**

| | |
|---|---|
| Trommel | 1 |
| zylindrischer Abschnitt | 2 |
| sich verjüngender Abschnitt | 3 |
| Schnecke | 4 |
| Zulaufrohr | 5 |
| Verteiler | 6 |
| Schleuderraum | 7 |
| Feststoffaustrag | 8 |
| Durchlassöffnung | 9 |
| Abflussöffnungen | 10 |
| Ring | 11 |
| Stufung | 12 |
| Hydraulikkammer | 13 |
| Öffnungskammer | 13a |
| Schließkammer | 13b |
| Trommeldeckel | 14 |
| Bund | 15 |
| radialer Ansatz | 16 |
| Hydraulikleitung | 17 |
| Zuleitung | 18 |
| Ring | 19 |
| Schälscheibe | 22 |
| rotierende Teile | 23 |
| Ringkammer | 24 |
| Öffnung | 25 |
| Trommellager | 26 |
| Dichtung | 27 |
| Rippen | 28 |
| Dichtungen/Dichtringe | 29 - 33, 35 - 36 |
| Bund | 37 |

## Patentansprüche

1. Vollmantel-Schneckenzentrifuge mit einer um eine vorzugsweise horizontale Drehachse drehbaren Trommel (1) mit einem Trommeldeckel (14), in der eine drehbare Schnecke (4) angeordnet ist, und mit einem kontinuierlichen Feststoffaustrag (8) am einen Ende der Trommel (1) und mit einem kontinuierlichen Flüssigkeitsaustrag am gegenüberliegenden Ende der Trommel (1) und mit wenigstens einer oder mehreren weiteren, mit einer Schließeinrichtung versehenen, diskontinuierlich wirksamen Abflussöffnung(en) (10), **dadurch gekennzeichnet, dass** der wenigstens einen oder den mehreren weiteren Abflussöffnung(en) (10) als Schließeinrichtung ein relativ zur Tommelachse axial verschieblicher, sich im Betrieb mit der Trommel (1) mitdrehender Ring (11) zugeordnet ist, dem eine Betätigungseinrichtung zugeordnet ist, mit welcher der Ring in eine die Abflussöffnung(en) (10) öffnende Stellung und eine diese verschließende Stellung verschiebbar ist, wobei der Ring (11) auf dem Außenumfang des Trommeldeckels (14) verschieblich geführt ist

2. Vollmantel-Schneckenzentrifuge nach Anspruch 1, **dadurch gekennzeichnet, dass** die Betätigungseinrichtung als fluidische Betätigungseinrichtung ausgelegt ist.

3. Vollmantel-Schneckenzentrifuge nach Anspruch 2, **dadurch gekennzeichnet, dass** die Betätigungseinrichtung als hydraulische Betätigungseinrichtung ausgelegt ist.

4. Vollmantel-Schneckenzentrifuge nach einem der vorstehenden Ansprüche, **dadurch gekennzeichnet, dass** die Abflussöffnungen (10) als Durchbrüche, insbesondere Bohrungen oder Langlöcher, im Trommelmantel der Trommel (1) ausgebildet sind.

5. Vollmantel-Schneckenzentrifuge nach einem der vorstehenden Ansprüche, **dadurch gekennzeichnet, dass** die Abflussöffnungen (10) axial vor dem kontinuierlich wirkenden Flüssigkeitsaustrag angeordnet sind.

6. Vollmantel-Schneckenzentrifuge nach einem der vorstehenden Ansprüche, **dadurch gekennzeichnet, dass** die Abflussöffnungen (10) derart im Trommelmantel der Trommel (1) ausgebildet sind, dass sie radial außerhalb eines Trenn- und/oder Klärtellerpaketes aus Tellern liegen, wobei das Klärtellerpaket dem kontinuierlichen Flüssigkeitsaustrag (9) vorgeschaltet ist.

7. Vollmantel-Schneckenzentrifuge nach einem der vorstehenden Ansprüche, **dadurch gekennzeichnet, dass** die Abflussöffnungen (10) radial außerhalb der Schnecke (4) liegen.

8. Vollmantel-Schneckenzentrifuge nach einem der vorstehenden Ansprüche, **dadurch gekennzeichnet, dass** die Abflussöffnungen (10) im zum Trommeldeckel (14) gewandten Endbereich des Trommelmantels ausgebildet sind.

9. Vollmantel-Schneckenzentrifuge nach einem der vorstehenden Ansprüche, **dadurch gekennzeichnet, dass** der Trommelmantel an seinem axialen Ende vor dem Trommeldeckel (14) einen radial vorkragenden Bund (15) aufweist, der mit einer Stufung (12) versehen ist und dass die Abflussöffnungen (10) im Bereich dieser Stufung (12) ausgebildet sind.

10. Vollmantel-Schneckenzentrifuge nach einem der vorstehenden Ansprüche, **dadurch gekennzeichnet, dass** am oder im Trommeldeckel (14) eine Hydraulikkammer (13) ausgebildet ist.

11. Vollmantel-Schneckenzentrifuge nach einem der vorstehenden Ansprüche, **dadurch gekennzeichnet, dass** der Trommeldeckel innen konisch ausgebildet ist und dass an seinem Außenumfang die Hydraulikkammer (13) ausgebildet ist.

12. Vollmantel-Schneckenzentrifuge nach einem der vorstehenden Ansprüche, **dadurch gekennzeichnet, dass** die Hydraulikkammer (13) eine Öffnungs- und eine Schließkammer (13a, 13b) aufweist, welche in Wirkverbindung stehen.

13. Vollmantel-Schneckenzentrifuge nach einem der vorstehenden Ansprüche, **dadurch gekennzeichnet, dass** die Hydraulikkammer (13) eine Öffnungskammer (13) aufweist und dass zur Erzeugung der Schließkraft ein oder mehrere Federelemente vorgesehen sind.

14. Vollmantel-Schneckenzentrifuge nach einem der vorstehenden Ansprüche, **dadurch gekennzeichnet, dass** sich in die Hydraulikkammer (13) ein innerer vorzugsweise scheibenartiger, radialer Ansatz (16) des Ringes (11) hinein erstreckt, wobei in die Hydraulikkammer (13) eine Hydraulikleitung (17) mündet.

15. Vollmantel-Schneckenzentrifuge nach einem der vorstehenden Ansprüche, **dadurch gekennzeichnet, dass** die Hydraulikleitung (17) den Trommeldeckel (14) und ggf. sich hieran anschließende Teile durchsetzt und mit einer Hydraulikleitung (18) am sich nicht drehenden Zuleitungsrohr (5) in Wirkverbindung steht.

16. Vollmantel-Schneckenzentrifuge nach einem der vorstehenden Ansprüche, **dadurch gekennzeichnet, dass** die Hydraulikkammer (13) in ihrem von der Trommel abgewandten Bereich von einem auf dem Trommeldeckel (14) befestigten Ring (19) verschlossen ist.

17. Vollmantel-Schneckenzentrifuge nach einem der vorstehenden Ansprüche, **dadurch gekennzeichnet, dass** die Öffnungskammer (13a) eine düsenartige Öffnung (25) aufweist, die aus der Hydraulikringkammer (13) nach außen aus der Trommel führt, um Hydraulikfluid aus der Hydraulikammer abzuleiten.

18. Vollmantel-Schneckenzentrifuge nach einem der vorstehenden Ansprüche, **dadurch gekennzeichnet, dass** die Abflussöffnungen 10 im Trommeldeckel (14) ausgebildet sind.

19. Vollmantel-Schneckenzentrifuge nach einem der vorstehenden Ansprüche, **dadurch gekennzeichnet, dass** der Trommeldeckel (14) einen radial vorkragenden Bund (37) aufweist, der mit der Stufung (12) versehen ist.

## Claims

1. Solid-bowl screw centrifuge, having a drum (1) with a drum lid (14) which can rotate about a preferably horizontal axis of rotation and in which is arranged a rotatable screw (4), and having a continuous solids discharge (8) at one end of the drum (1) and having a continuous liquid discharge at the opposite end of the drum (1), and having at least one or more further, discontinuously acting outlet opening(s) (10) provided with a closure device, **characterized in that** the at least one or more further outlet opening(s) (10), as closure device, is/are assigned a ring (11), which can be axially displaced relative to the drum axis, rotates with the drum (1) in operation and is assigned an actuating device, by means of which the ring can be displaced into a position which opens up the outlet opening(s) (10) and a position which closes said opening (s), wherein the ring (11) is guided displaceably on the outer circumference of the drum lid (14).

2. Solid-bowl screw centrifuge according to claim 1, **characterized in that** the actuating device is designed as a fluidic actuating device.

3. Solid-bowl screw centrifuge according to claim 2, **characterized in that** the actuating device is designed as a hydraulic actuating device.

4. Solid-bowl screw centrifuge according to one of the preceding claims, **characterized in that** the outlet openings (10) are formed as apertures, in particular drilled holes or slots, in the lateral surface of the drum (1).

5. Solid-bowl screw centrifuge according to one of the preceding claims, **characterized in that** the outlet openings (10) are arranged axially before the continuously acting liquid discharge.

6. Solid-bowl screw centrifuge according to one of the preceding claims, **characterized in that** the outlet openings (10) are formed in the lateral surface of the drum (1) in such a manner that they lie radially outside a separation and/or clarification disk set made up of disks, with the clarification disk set connected upstream of the continuous liquid discharge (9).

7. Solid-bowl screw centrifuge according to one of the preceding claims, **characterized in that** the outlet openings (10) lie radially outside the screw (4).

8. Solid-bowl screw centrifuge according to one of the preceding claims, **characterized in that** the outlet openings (10) are formed **in that** end region of the drum lateral surface which faces the drum lid (14).

9. Solid-bowl screw centrifuge according to one of the preceding claims, **characterized in that** the drum lateral surface, at its axial end before the drum lid (14), has a radially protruding collar (15), which is provided with a step (12), and **in that** the outlet openings (10) are formed in the region of said step (12).

10. Solid-bowl screw centrifuge according to one of the preceding claims, **characterized in that** a hydraulic chamber (13) is formed on or in the drum lid (14).

11. Solid-bowl screw centrifuge according to one of the preceding claims, **characterized in that** the drum lid is of internally conical design, and **in that** the hydraulic chamber (13) is formed at its outer circumference.

12. Solid-bowl screw centrifuge according to one of the preceding claims, **characterized in that** the hydraulic chamber (13) has an opening chamber and a closure chamber (13a, 13b), which are operatively connected.

13. Solid-bowl screw centrifuge according to one of the preceding claims, **characterized in that** the hydraulic chamber (13) has an opening chamber (13), and **in that** one or more spring elements are provided for the purpose of generating the closure force.

14. Solid-bowl screw centrifuge according to one of the preceding claims, **characterized in that** an inner, preferably disk-like radial attachment (16) of the ring (11) extends into the hydraulic chamber (13), with a hydraulic conduit (17) opening out into the hydraulic chamber (13).

15. Solid-bowl screw centrifuge according to one of the preceding claims, **characterized in that** the hydraulic conduit (17) passes through the drum lid (14) and any adjoining parts and is operatively connected to a hydraulic conduit (18) on the non-rotating feed pipe (5).

16. Solid-bowl screw centrifuge according to one of the preceding claims, **characterized in that** the hydraulic chamber (13), in its region remote from the drum, is closed by a ring (19) secured to the drum lid (14).

17. Solid-bowl screw centrifuge according to one of the preceding claims, **characterized in that** the opening chamber (13a) has a nozzle-like opening (25), which leads outward from the hydraulic ring chamber (13) out of the drum in order to discharge hydraulic fluid from the hydraulic chamber.

18. Solid-bowl screw centrifuge according to one of the preceding claims, **characterized in that** the outlet openings (10) are formed in the drum lid (14).

19. Solid-bowl screw centrifuge according to one of the preceding claims, **characterized in that** the drum lid (14) has a radially projecting collar (37) that is provided with the step (12).

## Revendications

1. Centrifugeuse à vis à bol plein dotée d'un tambour (1) muni d'un couvercle de tambour (14) qui peut tourner autour d'un axe de rotation de préférence horizontal et dans lequel est disposée une vis rotative (4), ainsi que d'une extraction continue de matières solides (8) à une extrémité du tambour (1) et d'une extraction continue de liquide à l'extrémité opposée du tambour (1) et d'au moins une ou plusieurs autre(s) ouverture(s) d'évacuation (10) dotée(s) d'un dispositif de fermeture et qui agit ou agissent de manière discontinue, **caractérisée en ce qu'**à la ou aux plusieurs autre(s) ouverture(s) d'évacuation (10) est associé un anneau (11) servant de dispositif de fermeture, qui peut coulisser axialement par rapport à l'axe du tambour et qui tourne avec le tambour (1) pendant le fonctionnement, auquel est associé un dispositif d'actionnement par lequel l'anneau peut être déplacé dans une position qui ouvre la ou les ouverture(s) d'évacuation (10) et une position qui la ou les ferme, l'anneau (11) étant guidé en coulissement sur la circonférence extérieure du couvercle de tambour (14).

2. Centrifugeuse à vis à bol plein selon la revendication 1, **caractérisée en ce que** le dispositif d'actionnement est réalisé sous la forme d'un dispositif d'actionnement fluidique.

3. Centrifugeuse à vis à bol plein selon la revendication 2, **caractérisée en ce que** le dispositif d'actionnement est réalisé sous la forme d'un dispositif d'actionnement hydraulique.

4. Centrifugeuse à vis à bol plein selon l'une des revendications précédentes, **caractérisée en ce que** les ouvertures d'évacuation (10) sont réalisées sous la forme de percements, en particulier de trous ou de trous oblongs, dans l'enveloppe de tambour du tambour (1).

5. Centrifugeuse à vis à bol plein selon l'une des revendications précédentes, **caractérisée en ce que** les ouvertures d'évacuation (10) sont disposées axialement avant l'extraction de liquide agissant de manière continue.

6. Centrifugeuse à vis à bol plein selon l'une des revendications précédentes, **caractérisée en ce que** les ouvertures d'évacuation (10) sont réalisées dans l'enveloppe de tambour du tambour (1) de telle sorte qu'elles se situent radialement à l'extérieur d'un paquet de disques de séparation et/ou de clarification composé de disques, le paquet de disques de clarification étant placé avant l'extraction continue de liquide (9).

7. Centrifugeuse à vis à bol plein selon l'une des revendications précédentes, **caractérisée en ce que** les ouvertures d'évacuation (10) sont situées radialement à l'extérieur de la vis (4).

8. Centrifugeuse à vis à bol plein selon l'une des revendications précédentes, **caractérisée en ce que** les ouvertures d'évacuation (10) sont réalisées dans la zone d'extrémité de l'enveloppe de tambour tournée vers le couvercle de tambour (14).

9. Centrifugeuse à vis à bol plein selon l'une des revendications précédentes, **caractérisée en ce que** l'enveloppe de tambour présente à son extrémité axiale, avant le couvercle de tambour (14), un collet (15) en saillie radiale qui est pourvu d'un gradin (12) et que les ouvertures d'évacuation (10) sont réalisées dans la zone de ce gradin (12).

10. Centrifugeuse à vis à bol plein selon l'une des revendications précédentes, **caractérisée en ce qu'**une chambre hydraulique (13) est réalisée sur ou dans le couvercle de tambour (14).

11. Centrifugeuse à vis à bol plein selon l'une des revendications précédentes, **caractérisée en ce que** le couvercle de tambour est réalisé intérieurement en forme de cône et que la chambre hydraulique (13) est réalisée sur sa circonférence extérieure.

12. Centrifugeuse à vis à bol plein selon l'une des revendications précédentes, **caractérisée en ce que** la chambre hydraulique (13) présente une chambre d'ouverture et une chambre de fermeture (13a, 13b) qui sont en liaison fonctionnelle.

13. Centrifugeuse à vis à bol plein selon l'une des revendications précédentes, **caractérisée en ce que** la chambre hydraulique (13) présente une chambre d'ouverture (13) et qu'un ou plusieurs éléments à ressort sont prévus pour produire la force de fermeture.

14. Centrifugeuse à vis à bol plein selon l'une des revendications précédentes, **caractérisée en ce qu'**une saillie radiale intérieure (16), de préférence en forme de disque, de l'anneau (11) s'étend à l'intérieur de la chambre hydraulique (13), une conduite hydraulique (17) débouchant dans la chambre hydraulique (13).

15. Centrifugeuse à vis à bol plein selon l'une des revendications précédentes, **caractérisée en ce que** la conduite hydraulique (17) traverse le couvercle de tambour (14) et les pièces s'y raccordant le cas échéant et est en liaison fonctionnelle avec une conduite hydraulique (18) sur le tube d'alimentation (5) non rotatif.

16. Centrifugeuse à vis à bol plein selon l'une des revendications précédentes, **caractérisée en ce que** la chambre hydraulique (13) est fermée, dans sa zone éloignée du tambour, par un anneau (19) fixé sur le couvercle de tambour (14).

17. Centrifugeuse à vis à bol plein selon l'une des revendications précédentes, **caractérisée en ce que** la chambre d'ouverture (13a) présente une ouverture de type buse (25) qui conduit de la chambre annulaire hydraulique (13) vers l'extérieur hors du tambour, pour évacuer du fluide hydraulique de la chambre hydraulique.

18. Centrifugeuse à vis à bol plein selon l'une des revendications précédentes, **caractérisée en ce que** les ouvertures d'évacuation 10 sont réalisées dans le couvercle de tambour (14).

19. Centrifugeuse à vis à bol plein selon l'une des revendications précédentes, **caractérisée en ce que** le couvercle de tambour (14) présente un collet (37) en saillie radiale qui est pourvu d'un gradin (12).
